# FASCICULE DE BREVET EUROPEEN

(11) **EP 4 157 026 B1**
(45) Date de publication et mention de la délivrance du brevet: **10.04.2024**
(21) Numéro de dépôt: 21729006.3
(22) Date de dépôt: 21.05.2021
(51) Int. Cl.: A44C 5/24

(54) **FERMOIR EXTENSIBLE À BOUCLE DÉPLOYANTE POUR BRACELET NOTAMMENT D'UNE MONTRE**
AUSZIEHBARE KLAMMER MIT FALTSCHNALLE FÜR EIN ARMBAND, INSBESONDERE FÜR EINE UHR
EXTENDABLE CLASP WITH FOLDING BUCKLE FOR A BRACELET IN PARTICULAR FOR A WATCH

(30) Priorité: 28.05.2020 CH 6372020
(43) Date de publication de la demande: 05.04.2023
(73) Titulaire: G. et F. Châtelain, succursale de Chanel SARL, 2300 La Chaux-de-Fonds (CH)
(72) Inventeur: PACHOLAK, Paul, 25450 Damprichard (FR); GIGON, Romain, 25450 Damprichard (FR)
(74) Mandataire: P&TS SA (AG, Ltd.)
(86) Numéro de dépôt international: PCT/IB2021/054417
(87) Numéro de publication internationale: WO 2021/240317

(56) Documents cités:
- EP-A1- 1 464 245
- EP-A1- 3 412 168
- CN-A- 106 617 527
- FR-A1- 2 842 081
- FR-A1- 3 041 217

## Description

### Domaine technique

La présente invention se rapporte au domaine des bracelets, notamment pour montres. Elle concerne plus particulièrement un fermoir de bracelet de type à boucle déployante permettant une mise à l'aise du bracelet

### Etat de la technique

Les fermoirs extensibles pour une mise à l'aise d'un bracelet, en particulier d'une montre, sont bien connus et une pléiade de solutions existe déjà.

A titre d'exemple, CH705149 divulgue un fermoir à boucle déployante comportant un support central, une première et une seconde lame pivotante articulées aux extrémités respectives du support central et agencées pour se rabattre sur ce dernier. Le fermoir comporte en outre un corps d'attache agencé sur au moins une des première et seconde lames pivotantes. Le corps d'attache est configuré pour se déplacer dans le sens de la longueur de la lame pivotante correspondante pour être verrouillé dans différentes positions le long de ladite lame.

EP1464245 divulgue un fermoir à boucle déployante comportant un bras inférieur et un bras supérieur cintrés, des moyens de verrouillage ainsi que des moyens de liaison reliant les bras l'un à l'autre de manière articulée à l'une de leurs extrémités. Une extrémité du bras supérieur est montée sur des glissières du bras inférieur afin de se déplacer par rapport à ce dernier afin d'occuper au moins deux positions dans lesquelles une tête solidaire du bras supérieur peut être engagée dans l'une ou l'autre de deux découpes agencées sur le bras inférieur.

EP3412168 divulgue un fermoir pour bracelet comprenant des première et deuxième lames. La première lame est articulée à la deuxième lame par une première extrémité, entre une position fermée, dans laquelle la deuxième lame est repliée sur la première lame, et une position ouverte dans laquelle la deuxième lame est dégagée de la première lame. Le fermoir comprend des moyens de réglage agencé pour régler la position de la deuxième lame par rapport à la première lame en position ouverte. Les moyens de réglage comprennent une gorge usinée dans la deuxième lame, un axe solidaire de la première lame et passant au travers de la gorge. Un poussoir est monté sur l'axe afin de pouvoir déplacer la deuxième lame par rapport à la première lame sous l'action du poussoir.

Le document FR3041217A1 divulgue un fermoir extensible selon le préambule de la revendication 1.

Ces fermoirs ont le désavantage de comporter une multitude de pièces, ce qui rend sa fabrication complexe avec un impact négatif sur son coût de revient et sur sa fiabilité.

### Bref résumé de l'invention

Un but de la présente invention est par conséquent de proposer un fermoir extensible qui est simple à fabriquer et peu coûteux à produire.

Un autre but de la présente invention est de proposer un fermoir extensible qui est fiable.

Ces buts sont atteints par un fermoir extensible à boucle déployante pour bracelet, selon la revendication 1.

Selon une forme de réalisation, la force exercée par la portion terminale de la lame flexible est transmise à la lame pivotante par l'intermédiaire d'un rouleau monté de manière rotative sur la lame pivotante. L'autre extrémité du support comporte un organe d'attache à l'autre des brins du bracelet.

Selon une forme de réalisation, le fermoir extensible comprend une première et une seconde lame pivotante comportant chacune une portion proximale et une portion distale. Les portions proximales des première et secondes lames pivotantes sont articulées respectivement à une première et à une seconde extrémité du support au moyen respectivement d'une première et d'une seconde tige. Les portions distales des première et seconde lames pivotantes sont configurées pour être connectées à l'un et l'autre des brins du bracelet.

Le mécanisme d'indexation est agencé pour pouvoir déplacer les première et seconde tiges par rapport au support ou par rapport à la première, respectivement la seconde lame pivotante afin de positionner chacune des première et seconde tiges dans une position indexée d'au moins deux positions indexées. La lame flexible est, quant à elle, agencée pour, d'une part, exercer une force sur les première et seconde lames pivotantes afin de plaquer lesdites lames pivotantes contre le support afin maintenir le fermoir dans une configuration fermée, et d'autre part, pour verrouiller la première et la seconde tige dans leur position indexée respective.

Selon une forme de réalisation, les première et seconde lames pivotantes comportent chacune un rouleau agencé contre respectivement la première et la seconde portion terminale de la lame flexible lorsque le fermoir est dans une configuration fermée.

Selon une forme de réalisation, les portions distales des première et seconde lames pivotantes comportent chacune un organe d'attache à l'un des brins du bracelet. Les portions proximales des première et seconde lames pivotantes comportent chacune le rouleau qui est adapté pour fléchir la portion terminale correspondante de la lame flexible et pour rouler le long d'une portion de ladite lame flexible lorsqu'une force est exercée sur l'organe d'attache selon une direction adéquate pour amener le fermoir dans une configuration déployée.

Selon une forme de réalisation, le support comporte quatre gorges agencées aux extrémités respectives de chacun des deux bords longitudinaux du support. Les première et seconde tiges traversent respectivement les première et une seconde lame pivotantes. Les deux extrémités de chaque tige sont logées dans deux gorges opposées. La forme de deux gorges opposées définisse lesdites au moins deux positions indexées.

Selon une forme de réalisation, chacune des quatre gorges est incurvée et traverse de part en part l'un des deux bords longitudinaux du support.

Selon une forme de réalisation, chacune des première et seconde lames pivotantes comporte un corps et deux bras s'étendant dans le prolongement des bords latéraux du corps afin de former une fenêtre pour permettre le basculement de chaque lame pivotante de sorte à ce que la tige correspondante puisse venir au contact de la lame flexible.

Selon une forme de réalisation, une portion terminale de chacun des deux bras comporte un premier trou traversant agencés en regard l'un de l'autre et dans lesquels deux segments de la tige correspondante sont agencés. La portion terminale de chacun des deux bras comporte en outre un second trou qui sont agencés en regard l'un de l'autre et dans lesquels sont logées les extrémités d'un axe autour duquel le rouleau est monté de manière pivotante.

Selon une forme de réalisation, le support comporte quatre trous agencés aux extrémités respectives de chacun des deux bords longitudinaux. Les deux extrémités de chaque tige sont logées dans deux trous opposés. Chacune des première et seconde lames pivotantes comporte deux bras comprenant chacun une première gorge qui sont agencées en regard l'une de l'autre et traversées par la tige correspondante. Les deux segments de ladite tige se trouve dans les deux premières gorges opposées et la forme desdites premières gorges a été déterminée de sorte à ce que les deux segments de ladite tige puissent se déplacer le long desdites gorges lorsque la lame pivotante correspondante est amenée dans une position angulaire prédéterminée par rapport au support afin d'amener ladite tige d'une première position indexée à une seconde position indexée.

Selon une forme de réalisation, les première et seconde lames pivotantes comportent chacune un rouleau monté pivotant sur un axe. Chaque rouleau est agencé contre respectivement la première et la seconde portion terminale de la lame flexible lorsque le fermoir est dans une configuration fermée. Les deux bras des première et seconde lames pivotantes comportent chacun une seconde gorge qui sont agencées en regard l'une de l'autre et traversées par les extrémités respectives de l'axe du rouleau.

Selon une forme de réalisation, les première et seconde lames pivotantes comportent chacune une pièce de liaison comprenant un trou traversant traversé par la tige respective desdites première et seconde lames pivotantes. La pièce de liaison comporte en outre deux cornes comprenant chacune un trou traversant. Un premier et un second segment de l'axe du rouleau sont agencés dans le trou respectif de chaque corne.

Selon une forme de réalisation, la tige respective et l'axe du rouleau de chacune des première et seconde lames pivotantes sont agencés pour se déplacer ensemble le long respectivement des première et seconde gorges au cours du pivotement des première et seconde lames pivotantes de sorte à ce que la force exercée par les première et seconde portions terminales de la lame flexible sur le rouleau respectivement des première et seconde lames pivotantes reste constante lorsque le fermoir est dans une configuration fermée indépendamment de la position indexée des première et seconde lames pivotantes.

Un autre aspect de l'invention porte sur un bracelet comportant le fermoir extensible tel que décrit ci-dessus.

Un autre aspect de l'invention porte sur une montre comportant le bracelet susvisé.

### Brève description des figures

Des exemples de mise en oeuvre de l'invention sont décrits dans la description en référence aux figures annexées dans lesquelles :
- la figure 1 illustre une vue éclatée d'un fermoir extensible du type à boucle déployante double pour bracelet avec un mécanisme de mise à l'aise du bracelet selon une première forme de réalisation ;
- la figure 2 illustre une vue en perspective du fermoir de la figure 1 dans une configuration fermée et dans une première position indexée ;
- la figure 3 illustre une vue similaire à la figure 2 lorsque le fermoir se trouve dans une seconde position indexée ;
- la figure 4 illustre une vue en perspective du fermoir de la figure 2 lorsque les deux lames pivotantes sont déployées ;
- la figure 5 illustre une vue en coupe selon une section transversale de la figure 4;
- la figure 6 illustre une vue similaire à la figure 5 lorsque les deux lames pivotantes ont été pivotées d'environ 270° autour de leur axe de pivotement respectif par rapport à leur position lorsque le fermoir est dans une configuration fermée illustrée à la figure 2 ;
- la figure 7 illustre une vue en perspective de l'une des lames pivotantes de la figure 6 lorsqu'elle se trouve dans une première position indexée par rapport au support central ;
- la figure 8 est une vue similaire à la figure 7, lorsque la lame pivotante se trouve dans une seconde position indexée par rapport au support central ;
- la figure 9 illustre une vue partielle de la figure 8 ;
- la figure 10 illustre une vue éclatée d'un fermoir extensible du type à boucle déployante double pour bracelet avec un mécanisme de mise à l'aise du bracelet selon une seconde forme de réalisation ;
- la figure 11 illustre une vue en perspective du fermoir de la figure 10 dans une configuration fermée et dans une première position indexée ;
- la figure 12 illustre une vue similaire à la figure 11 lorsque le fermoir se trouve dans une seconde position indexée ;
- la figure 13 illustre une vue en perspective du fermoir de la figure 12 lorsque les deux lames pivotantes sont déployées ;
- la figure 14 illustre une vue en perspective du fermoir lorsque les deux lames pivotantes ont été pivotées d'environ 270° autour de leur axe de pivotement respectif par rapport à leur position lorsque le fermoir est dans une configuration fermée illustrée à la figure 11 ;
- la figure 15 illustre une vue en perspective agrandie de la figure 14 au niveau de l'articulation de la première lame pivotante lorsque la lame pivotante se trouve dans une première position indexée,
- la figure 16 illustre une vue similaire à la figure 15 lorsque la lame pivotante se trouve dans une seconde position indexée,
- la figure 17 illustre une vue en perspective d'un fermoir extensible du type à boucle déployante simple pour bracelet dans une configuration fermée selon une troisième forme de réalisation,
- la figure 18 illustre le fermoir de la figure 17 lorsque la lame pivotante est déployée, et
- la figure 19 illustre une vue en perspective d'un fermoir extensible du type à boucle déployante simple pour bracelet dans une configuration fermée selon une quatrième forme de réalisation.

### Exemples de mode de réalisation de l'invention

Selon une première forme de réalisation illustrée par les figures 1 à 9, le fermoir extensible 10 est du type à boucle déployante double (communément appelé boucle déployante papillon) et comporte à cet effet, selon la figure 1, un support central 12 ainsi qu'une première et une seconde lame pivotante 20a, 20b (figure 4) articulées aux extrémités respectives du support central 12 au moyen d'une première et d'une seconde tige 21a, 21b respectivement. Le support central 12 comporte deux bords longitudinaux 14a, 14b (figure 2) légèrement arqués afin d'épouser une partie du contour du poignet.

Les deux bords longitudinaux 14a, 14b sont reliés entre eux par une partie 18 faisant office de support de lame sur lequel une lame flexible 17 est montée. Une partie centrale de lame flexible 17 peut, par exemple, être fixée au support de lame 18 au moyen d'un élément de fixation 19, notamment une vis. A cet effet, la partie centrale de la lame flexible 17 comporte un trou traversant 17a alors que le support de lame 18 comporte un taraudage 18a afin de fixer la partie centrale de la lame flexible 17 contre la face inférieure du support de lame 18. La lame flexible 17 est fixée de sorte à s'étendre le long des bords longitudinaux 14a, 14b du support central.

Le support central 12 comporte quatre gorges 16a, 16b, 16c, 16d agencées aux extrémités respectives de chacun des deux bords longitudinaux 14a, 14b. Chaque gorge traverse de part en part un des bords longitudinaux et possède une forme incurvée comportant une portion semi-cylindrique à chaque extrémité définissant deux positions indexées. Les gorges peuvent toutefois revêtir différentes formes selon des variantes d'exécution avec la possibilité d'avoir un nombre de positions indexées supérieures à deux afin de permettre un réglage plus précis lors de la mise à l'aise du bracelet.

Les gorges incurvées 16a, 16b sont agencées en regard l'une de l'autre à une première extrémité du support central 12 de sorte à recevoir les extrémités de la tige 21a de la première lame pivotante 20a alors que les gorges incurvées 16c, 16d sont agencées en regard l'une de l'autre à une seconde extrémité du support central 12 de sorte à recevoir les extrémités de la tige 21b de la seconde lame pivotante 20b. La tête de chaque tige située à une de ses extrémités et un capuchon 22 monté à l'autre de ses extrémités permettent d'empêcher un débattement axial des tiges par rapport au support central 12. Les tiges peuvent être maintenues, sous l'action de la lame flexible 17, contre l'une ou l'autre des portions cylindriques de chaque gorge incurvée représentant une première et seconde position indexée.

Chaque lame pivotante 20a, 20b comporte un corps 31, et deux bras 34 s'étendant dans le prolongement des bords latéraux du corps 31 afin de former une fenêtre 32, comme on peut le voir notamment sur la figure 4, pour permettre le basculement de chaque lame pivotante 20a, 20b de sorte à ce que la tige correspondante 21a, 21b puisse venir au contact de la lame flexible 17 selon la description qui en sera faite ultérieurement. Une portion terminale de chacun des deux bras 34 comporte un trou traversant 35 agencés en regard l'un de l'autre et dans lesquels sont agencés deux segments de la tige correspondante 21a, 21b.

Chaque lame pivotante 20a, 20b comporte par ailleurs un rouleau 24 monté entre les deux bras 34. Plus particulièrement, le rouleau 24 est agencé pour tourner autour d'un axe 25. Cet axe est formé d'un tube 27 avec encoche et d'une goupille 26 avec saignée qui est ajustée à l'intérieur du tube 27 de sorte à centrer ensemble le rouleau 24, le tube 26 et la goupille 25. Les extrémités de celle-ci sont logées dans deux autres trous 36 situé sur la portion terminale de chacun des deux bras 34 à proximité du trou traversant 35.

Chaque lame pivotante 20a, 20b comporte une partie distale pourvue d'une extension 40 comportant un trou traversant 42 dans lequel est agencée une barrette 44 dont les extrémités sont fixées à un organe d'attache 45 destiné à être relié à un premier et un second brin d'un bracelet.

En référence à la figure 2, le fermoir extensible 10 est dans une configuration fermée dans laquelle les tiges respectives 21a, 21b des première et seconde lames pivotantes 20a, 20b sont agencées dans une première position indexée afin de resserrer le bracelet. Selon cette configuration, les organes d'attache 45 aux brins du bracelet sont situés proche l'un de l'autre.

En référence à la figure 3, le fermoir extensible 10 est dans configuration fermée dans laquelle les tiges respectives 21a, 21b des première et seconde lames pivotantes 20a, 20b sont agencées dans une seconde position indexée permettant une mise à l'aise du bracelet. Selon cette configuration, les organes d'attache 45 aux brins du bracelet sont distant l'un par rapport à l'autre.

Les figures 4 à 8 illustrent les différentes séquences de mouvement des première et seconde lames pivotantes 20a, 20b par rapport au support central 12 afin de faire passer le fermoir 10 d'une première configuration selon la figure 2 à une seconde configuration selon la figure 3. Le mécanisme d'indexation ne permet pas une mise à l'aise de bracelet au porter. Il doit au préalable être ôté du poignet afin de pouvoir effectuer la mise à l'aise du bracelet.

Les première et seconde lame pivotantes 20a, 20b sont tout d'abord déployées selon les figures 4 et 5. Un pivotement additionnel d'environ 180° est imprimé aux lames pivotantes pour arriver à la configuration du fermoir selon la figure 6. Ce pivotement additionnel est rendu possible grâce à une fenêtre 32 (Figure 4) située sur chaque lame pivotante 20a, 20b à travers de laquelle une première respectivement une seconde portion terminale de la lame flexible 17 est agencée.

Selon la figure 6, les tiges respectives 21a, 21b des première et seconde lames pivotantes 20a, 20b sont en contact avec les portions terminales de la lame flexible 17. Il en résulte que la force qui doit être exercée sur l'une et l'autre des lames pivotantes 20a, 20b selon une direction perpendiculaire à la surface d'appui de la lame flexible 17 sur laquelle repose la tige 21a, 21b de chaque lame pivotante est minimale afin de faire passer la tige correspondante de la première portion cylindrique de la gorge incurvée 16d selon la figure 7 à la seconde portion cylindrique de la gorge incurvée 16d selon la figure 8 afin de passer de l'une à l'autre des deux positions indexées.

Il est à noter que le passage des première et seconde lames pivotantes de l'une à l'autre des deux positions indexées peut également se faire en effectuant uniquement un pivotement inférieur à 90° à partir de la configuration fermée du fermoir. Il est en effet possible en partant de la configuration du fermoir selon la figure 5, dans laquelle les rouleaux 24 des première et seconde lame pivotantes 20a, 20b reposent sur une surface correspondante d'appui de la lame flexible, de passer de la première à la seconde position indexée en exerçant une force sur l'une et/ou l'autre des deux lames pivotantes en direction de la lame flexible 17.

La force qui doit être exercée sur les première et seconde lames pivotantes 20a, 20b doit être néanmoins bien plus importante qu'en partant de la configuration du fermoir selon la figure 6 et la mise à l'aise de bracelet est par conséquent plus difficile à effectuer.

Selon une autre forme de réalisation selon les figures 10 à 16, le fermoir 100 comporte un support central 112 comprenant deux bords longitudinaux 114a, 114b (figure 11) et une lame flexible 117 solidaire du support central 112 et agencée entre et le long des deux bords longitudinaux 114a, 114b. Quatre trous 116a, 116b, 116c, 116d sont agencés aux extrémités respectives de chacun des deux bords longitudinaux 114a, 114b du support central.

Le fermoir 100 comporte en outre une première et une seconde lame pivotante 120a, 120b (figure 13) comprenant chacune une portion proximale et une portion distale. La portion proximale des première et seconde lame pivotantes 120a, 120b sont articulées respectivement à une première et à une seconde extrémité du support central 112 au moyen d'une première et d'une seconde tige 121a, 121b respectivement dont les extrémités sont montées dans deux trous opposées des quatre trous 116a, 116b, 116c, 116d des bords longitudinaux 114a, 114b du support central 112.

La portion distale desdites première et seconde lame pivotantes 120a, 120b est pourvue d'une extension 140 comportant un trou traversant 142 dans lequel est agencée une barrette 144 dont les extrémités sont fixées à un organe d'attache 145 destiné à être relié à un premier et un second brin d'un bracelet.

En référence à la figure 10, chacune des première et seconde lames pivotantes comporte deux bras 134 comprenant chacun une portion terminale. Les portions terminales comportent chacune une première gorge 138 agencées en regard l'une de l'autre et traversées par la tige correspondante 121a, 121b. La tête de chaque tige située à une de ses extrémités et un capuchon 122 monté à l'autre de ses extrémités permettent d'empêcher un débattement axial des tiges par rapport au support central 112.

Les deux segments de la tige se trouvant dans les deux première gorges 138 opposées et la forme des premières gorges ont été déterminée de sorte à ce que les deux portions de la tige 121a, 121b puissent se déplacer le long desdites gorges 138 lorsque lame pivotante correspondante 120a, 120b est amenée dans une position angulaire prédéterminée par rapport au support central 112 afin d'amener ladite tige 121a, 121b d'une première position indexée à une seconde position indexée.

Comme on peut le voir aux figures 15 et 16, les deux segments de chaque tige 121a (uniquement la tige 121a de l'une des lames pivotantes est représentée sur ces figures) comporte un méplat 123 alors que les deux première gorges 138 opposées comporte deux extrémités semi-circulaires séparées par une rainure rectiligne 138a.

Selon les figures 14 à 16, cette position angulaire prédéterminée correspond de préférence à une position des première et seconde lame pivotante 120a, 120b après que celles-ci aient effectuées une rotation autour de leur axe de rotation respectif d'un angle supérieur à 250°, par exemple environ 270° par rapport à leur position lorsque le fermoir 100 est dans une configuration fermée.

A cet effet, tout comme pour le fermoir selon la première forme d'exécution illustrée par les figures 1 à 9, les première et seconde lames pivotantes 120a, 120b comportent chacune une fenêtre 132 (figure 14) pour le passage des portions terminales de la lame flexible 170 et ainsi permettre le basculement de chaque lame pivotante 20a, 20b de sorte à ce que le fermoir puisse se retrouver dans la configuration illustrée à la figure 14.

Lorsque les première et seconde lame pivotante 120a, 120b se trouvent dans cette position angulaire prédéterminée, le méplat 123 du segment correspondant de la tige, qui est logé dans l'une des extrémités semi-circulaires de la gorge 138, est aligné avec la rainure rectiligne 138a afin que le segment puisse se déplacer le long de cette rainure afin de se loger dans l'autre des extrémités semi-circulaires de la gorge 138.

Lorsque le fermoir 100 est dans une configuration fermée, la première et seconde portion terminale de la lame flexible 170 exerce une force respectivement contre la première et seconde tige 121a, 121b afin de maintenir les segments correspondants de chaque tige dans l'une ou l'autre des extrémités semi-circulaires de la gorge 138 afin de verrouiller le fermoir dans l'une ou l'autre des deux positions indexées.

Selon la figue 10, les première et seconde lames pivotantes 120a, 120b comportent chacune un rouleau 124 monté pivotant sur un axe 125. Cet axe est formé d'un tube 127 avec encoche et d'une goupille 126 avec saignée qui est ajustée à l'intérieur du tube 127 de sorte à centrer ensemble le rouleau 124, le tube 126 et la goupille 125. Les rouleaux sont agencés contre respectivement une première et une seconde portion terminale de la lame flexible 117 lorsque le fermoir est dans une configuration fermée. Les deux bras 134 des première et seconde lames pivotantes 120a, 120b comportent chacun une seconde gorge 137 agencées en regard l'une de l'autre et traversées par les extrémités respectives de l'axe 125 du rouleau 124.

Les première et seconde lames pivotantes 120a, 120b comportent chacune une pièce de liaison 128 comprenant un trou traversant 130 traversé par la tige respective 121a, 121b desdites première et seconde lames pivotantes 120a, 120b. La pièce de liaison 128 comporte en outre deux cornes 129 comprenant chacune un trou 129a. Les extrémités de l'axe 125 du rouleau 124 sont agencées dans le trou respectif 129a de chaque corne 129. Un premier et un second segment de l'axe 125 du rouleau 124 sont agencés dans le trou respectif 129a de chaque corne 129.

La tige 121a, 121b respective et l'axe 125 du rouleau 124 de chacune des première et seconde lames pivotantes 120a, 120b sont agencés pour se déplacer ensemble le long respectivement des première et seconde gorges 138, 137 au cours du pivotement des première et seconde lames pivotantes 120a, 120b de sorte à ce que la force exercée par le rouleau 124 sur le support central 112 reste constante lorsque le fermoir est dans une configuration fermée indépendamment de la position indexée des première et seconde lames pivotantes 20a, 20b.

Selon une autre forme de réalisation illustrées par les figures 17 et 18, un fermoir extensible 200 du type à boucle déployante simple comprend un support 212, une lame flexible 217 monté sur le support et s'étendant le long de ses bords latéraux 214a, 214b ainsi qu'une lame pivotante 220 articulée à une première extrémité du support 212 au moyen du tige 221 et coopérant avec une portion terminale de la lame flexible 217 au moyen d'un rouleau 224 de sorte à plaquer la lame pivotante contre le support afin de maintenir le fermoir dans une configuration fermée.

Un premier organe d'attache 246 à l'un des brins d'un bracelet est agencé à l'autre extrémité du support 212 alors qu'un second organe d'attache 245 à l'autre des brins du bracelet est connecté à une extrémité de la lame pivotante. Le fermoir 200 comporte en outre un mécanisme d'indexation pour déplacer la lame pivotante 220 par rapport au support dans l'une ou l'autre de deux positions indexées. Ce mécanisme est identique à celui décrit pour l'une des deux lames pivotantes du fermoir de la forme de réalisation illustrée par les figures 1 à 9.

Selon une forme de réalisation illustrée à la figure 19, le fermoir extensible 300 du type à boucle déployante simple comporte un mécanisme d'indexation pour une mise à l'aise du bracelet agencé pour pouvoir déplacer la tige (non visible) par rapport à la lame pivotante 320 afin de positionner la tige dans une position indexée d'au moins deux positions indexées. Le mécanisme d'indexation comporte les mêmes caractéristiques que celles décrites pour le positionnement de la tige de l'une des deux lames pivotantes du fermoir selon la forme de réalisation illustrée par les figures 10 à 16.

Diverses modifications peuvent être apportées au fermoir extensible selon l'invention sans s'écarter de la portée de l'invention telle que définie dans les revendications annexées. Par exemple, la lame flexible n'est pas forcément continue et peut comporter deux portions flexibles distantes l'une de l'autre est agencées pour exercer une force sur les tiges respectives des première et seconde tiges des lames pivotantes.

### Liste de référence

Fermoir extensible 10 ; 100 ; 200 ; 300
**Support central** 12 ; 112 ; 212
   Bords longitudinal 14a, 14b ; 114a, 114b ; 214a ; 214b
      Gorges 16a, 16b, 16c, 16d
      Trous 116a, 116b, 116c, 116d
   Lame flexible 17; 117; 217
      Trou de fixation 17a
      Support de lame 18
         Trou de fixation 18a
      Elément de fixation 19
**Première et seconde lames pivotantes** 20a, 20b ; 120a, 120b ; 220 ; 320
   Tiges 21a, 21b ; 121a, 121b ; 221 (axe de rotation)
      Capuchon 22; 122
      Méplats 123
   Rouleaux 24; 124
      Axe 25 ; 125
         Goupille 26 ; 126 (avec saignée)
         Tube 27 ; 127 (avec encoche)
      Pièce de liaison 128
         Cornes 129
            Trous 129a
         Trou traversant 130
   Corps 31
      Fenêtre 32 ; 132
         Rectangulaire
      Bras 34; 134
         Parties proximales
            Trous traversant 35 pour l'axe de rotation
            Trous 36 pour le rouleau
            Gorge 137
            Gorge 138
               Rainure rectiligne 138a
         Partie distale
            Extension 40 ; 140
               Trous traversant 42 ; 142
               Barrettes 44; 144
            Organe d'attache 45 ; 145 ; 246 aux brins du bracelet

## Revendications

1. Fermoir extensible (10; 100; 200; 300) à boucle déployante pour bracelet, comportant :
- un support (12; 112; 212) comprenant deux bords longitudinaux (14a, 14b ; 114a, 114b ; 214a, 214b) ;
- au moins une lame flexible (17 ; 170 ; 270) solidaire du support, la lame flexible comportant au moins une portion terminale ;
- au moins une lame pivotante (20a, 20b; 120a, 120b; 220; 320) comportant une portion proximale articulée à une extrémité du support au moyen d'une tige (21a, 21b; 121a, 121b; 221) et une portion distale configurée pour être connectée à l'un des brins d'un bracelet, et
la lame flexible étant agencée pour, d'une part, exercer une force sur ladite au moins une lame pivotante de sorte à plaquer la lame pivotante contre le support (12; 112; 212) afin de maintenir le fermoir dans une configuration fermée, le fermoir étant **caractérisé par**:
- un mécanisme d'indexation pour une mise à l'aise du bracelet agencé pour pouvoir déplacer la tige (21a, 21b ; 121a, 121b ; 221) par rapport au support (12) ou par rapport à ladite au moins une lame pivotante (121 a, 121b) afin de positionner la tige dans une position indexée d'au moins deux positions indexées, et en ce que
- la lame flexible est agencée pour verrouiller la tige (21a, 21b ; 121a, 121b ; 221) dans ladite position indexée.

2. Fermoir extensible (200) selon la revendication 1, dans lequel la force exercée par la lame flexible (270) est transmise à la lame pivotante (220) par l'intermédiaire d'un rouleau (224) monté de manière rotative sur la lame pivotante, et dans lequel l'autre extrémité du support comporte un organe d'attache (246) à l'autre des brins du bracelet.

3. Fermoir extensible (10; 100) selon la revendication 1, comprenant une première et une seconde lame pivotante (21a, 21b; 121a, 121b) comportant chacune une portion proximale et une portion distale, les portions proximales des première et seconde lame pivotantes étant articulées respectivement à une première et une seconde extrémité du support (12 ; 112) au moyen respectivement d'une première et d'une seconde tige (21a, 21b; 121a, 121b), les portions distales des première et seconde lame pivotantes étant configurées pour être connectée à l'un et l'autre des brins du bracelet,
le mécanisme d'indexation étant agencé pour pouvoir déplacer les première et seconde tiges (21a, 21b; 121a, 121b) par rapport au support (12) ou par rapport à la première, respectivement la seconde lame pivotante (120a, 120b) afin de positionner chacune des première et seconde tiges dans une position indexée d'au moins deux positions indexées, et
la lame flexible (17 ; 170) étant agencée pour, d'une part, exercer une force sur les première et seconde lames pivotantes (20a, 20b; 120a ; 120b) afin de plaquer lesdites lames pivotantes contre le support (12; 112) afin maintenir le fermoir dans une configuration fermée, et d'autre part, pour verrouiller la première et la seconde tige dans leur position indexée respective.

4. Fermoir extensible (10 ; 100) selon la revendication 3, dans lequel les première et seconde lames pivotantes (20a, 20b ; 120a, 120b) comportent chacune un rouleau (24; 124) agencé contre respectivement la première et la seconde portion terminale de la lame flexible (17 ; 117) lorsque le fermoir est dans une configuration fermée.

5. Fermoir extensible (10 ; 100) selon la revendication 4, dans lequel la portion distale des première et seconde lames pivotantes (20a, 20b; 120a, 120b) comportent chacune un organe d'attache (45; 145) aux brins du bracelet, et dans lequel les portions proximales des première et seconde lames pivotantes (20a, 20b ; 120a, 120b) comportent chacune le rouleau (24 ; 124), le rouleau de chaque lame pivotante étant adapté pour fléchir la portion terminale correspondante de la lame flexible (17 ; 217) et pour rouler le long d'une portion de ladite lame flexible lorsqu'une force est exercée sur l'organe d'attache (45; 145) selon une direction adéquate pour amener le fermoir dans une configuration déployée.

6. Fermoir extensible (10) selon l'une des revendications précédentes, dans lequel le support (12) comporte quatre gorges (16a, 16b, 16c, 16d) agencées aux extrémités respectives de chacun des deux bords longitudinaux (14a, 14b), et dans lequel les première et seconde tiges (21a, 21b) traversent respectivement les première et une seconde lame pivotantes (20a, 20b), les deux extrémités de chaque tige (21a, 21b) étant logées dans deux gorges opposées (16a, 16b ; 16c, 16d), la forme de deux gorges opposées définissant lesdites au moins deux positions indexées.

7. Fermoir extensible (10) selon la revendication précédente, dans lequel chacune des quatre gorges (16a, 16b, 16c, 16d) est incurvée et traverse de part en part l'un des deux bords longitudinaux (14a, 14b) du support (12).

8. Fermoir extensible (10) selon l'une des revendication 3 à 7, dans lequel chacune des première et seconde seconde lames pivotantes (20a, 20b) comporte un corps (31) et deux bras (34) s'étendant dans le prolongement des bords latéraux du corps (31) afin de former une fenêtre (32) pour permettre le basculement de chaque lame pivotante (20a, 20b) de sorte à ce que la tige correspondante (21a, 21b) puisse venir au contact de la lame flexible (17).

9. Fermoir extensible (10) selon la revendication précédente et la revendication 4, dans lequel une portion terminale de chacun des deux bras (34) comporte un premier trou traversant (35) agencés en regard l'un de l'autre et dans lesquels deux segments de la tige correspondante (21a, 21b) sont agencées, la portion terminale de chacun des deux bras (34) comportant en outre un second trou (36) qui sont agencés en regard l'un de l'autre et dans lesquels sont logés les extrémités d'un axe autour duquel le rouleau (24) est monté de manière pivotante.

10. Fermoir extensible (100) selon l'une des revendications 1 à 5, dans lequel le support (112) comporte quatre trous (116a, 116b, 116c, 116d) agencés aux extrémités respectives de chacun des deux bords longitudinaux (114a, 114b), les deux extrémités de chaque tige (121a, 121b) étant logées dans deux trous opposés (116a, 116b ; 116c, 116d), et dans lequel chacune des première et seconde lames pivotantes (120a, 120b) comporte deux bras (134) comportant chacun une première gorge (138) agencées en regard l'une de l'autre et traversées par la tige correspondante (121a, 121b), et dans lequel les deux segments de ladite tige se trouvant dans les deux première gorges (138) opposées et la forme desdites premières gorges ont été déterminée de sorte à ce que les deux segments de ladite tige (121a, 121b) puissent se déplacer le long desdites gorges (138) lorsque la lame pivotante correspondante est amenée dans une position angulaire prédéterminée par rapport au support (112) afin d'amener ladite tige (121a, 121b) d'une première position indexée à une seconde position indexée.

11. Fermoir extensible (100) selon la revendication 10, dans lequel les première et seconde lames pivotantes (120a, 120b) comportent chacune un rouleau (124) monté pivotant sur un axe (125), chaque rouleau (124) étant agencé contre respectivement la première et la seconde portion terminale de la lame flexible (117) lorsque le fermoir est dans une configuration fermée, et dans lequel les deux bras (34) des première et seconde lames pivotantes (120a, 120b) comportent chacun une seconde gorge (137) agencées en regard l'une de l'autre et traversées par les extrémités respectives de l'axe (125) du rouleau (124).

12. Fermoir extensible (100) selon la revendication 11, dans lequel les première et seconde lames pivotantes (120a, 120b) comportent chacune une pièce de liaison (128) comprenant un trou traversant (130) traversé par la tige respective (121a, 121b) desdites première et seconde lames pivotantes (120a, 120b), la pièce de liaison (128) comportant en outre deux cornes (129) comprenant chacune un trou traversant (129a), un premier et un second segment de l'axe (125) du rouleau (124) étant agencés dans le trou respectif (129a) de chaque corne (129),

13. Fermoir extensible (100) selon la revendication 11 ou 12, dans lequel la tige (121a, 121b) respective et l'axe (125) du rouleau (124) de chacune des première et seconde lames pivotantes (120a, 120b) sont agencés pour se déplacer ensemble le long respectivement des première et seconde gorges (138, 137) au cours du pivotement des première et seconde lames pivotantes (120a, 120b) de sorte à ce que la force exercée par les première et seconde portions terminales de la lame flexible (117) sur le rouleau (124) respectivement des première et seconde lames pivotantes (120a, 120b) reste constante lorsque le fermoir est dans une configuration fermée indépendamment de la position indexée des première et seconde lames pivotantes (120a, 120b).

14. Bracelet comportant le fermoir extensible selon l'une quelconque des revendications précédentes.

15. Montre comportant le bracelet selon la revendication 14.

## Patentansprüche

1. Erweiterbare Schließe (10; 100; 200; 300) mit Faltschnalle für ein Armband, umfassend:
- einen Träger (12; 112; 212) mit zwei Längskanten (14a, 14b; 114a, 114b; 214a, 214b);
- mindestens ein flexibles Blatt (17; 170; 270), das fest mit dem Träger verbunden ist, wobei das flexible Blatt mindestens einen Endabschnitt aufweist;
- mindestens ein schwenkbares Blatt (20a, 20b; 120a, 120b; 220; 320) mit einem proximalen Abschnitt, der anhand eines Stifts (21a, 21b; 121a, 121b; 221) an einem Ende des Trägers angelenkt ist, und einem distalen Abschnitt, der dazu ausgelegt ist, mit einem der Stränge eines Armbands verbunden zu sein, und
wobei das flexible Blatt dazu angeordnet ist, einerseits eine Kraft auf das mindestens eine schwenkbare Blatt auszuüben, um das schwenkbare Blatt gegen den Träger (12; 112; 212) zu drücken, um die Schließe in einer geschlossenen Konfiguration zu halten,
wobei die Schließe **gekennzeichnet ist durch**:
- einen Indexierungsmechanismus für ein bequemes Anlegen des Armbands, der dazu angeordnet ist, den Stift (21a, 21b; 121a, 121b; 221) in Bezug auf den Träger (12) oder in Bezug auf das mindestens eine schwenkbare Blatt (121a, 121b) zu bewegen, um den Stift in einer indexierten Position von mindestens zwei indexierten Positionen zu positionieren,
und dadurch, dass
- das flexible Blatt dazu angeordnet ist, den Stift (21a, 21b; 121a, 121b; 221) in der indexierten Position zu verriegeln.

2. Erweiterbare Schließe (200) nach Anspruch 1, wobei die durch das flexible Blatt (270) ausgeübte Kraft über eine Rolle (224), die drehbar auf dem schwenkbaren Blatt montiert ist, auf das schwenkbare Blatt (220) übertragen wird und wobei das andere Ende des Trägers ein Organ (246) zur Befestigung am anderen der Stränge des Armbands aufweist.

3. Erweiterbare Schließe (10; 100) nach Anspruch 1, umfassend ein erstes und ein zweites schwenkbares Blatt (21a, 21b; 121a, 121b), die jeweils einen proximalen Abschnitt und einen distalen Abschnitt aufweisen, wobei die proximalen Abschnitte des ersten und des zweiten schwenkbaren Blatts jeweils anhand eines ersten bzw. eines zweiten Stifts (21a, 21b; 121a, 121b) an einem ersten bzw. einem zweiten Ende des Trägers (12; 112) angelenkt sind, wobei die distalen Abschnitte des ersten und des zweiten schwenkbaren Blatts dazu ausgelegt sind, mit dem einen bzw. dem anderen der Stränge des Armbands verbunden zu sein,
wobei der Indexierungsmechanismus dazu angeordnet ist, den ersten und den zweiten Stift (21a, 21b; 121a, 121b) in Bezug auf den Träger (12) oder in Bezug auf das erste bzw. das zweite schwenkbare Blatt (120a, 120b) zu bewegen, um sowohl den ersten als auch den zweiten Stift in einer indexierten Position von mindestens zwei indexierten Positionen zu positionieren, und
wobei das flexible Blatt (17; 170) dazu angeordnet ist, einerseits eine Kraft auf das erste und das zweite schwenkbare Blatt (20a, 20b; 120a; 120b) auszuüben, um die schwenkbaren Blätter gegen den Träger (12; 112) zu drücken, um die Schließe in einer geschlossenen Konfiguration zu halten, und anderseits den ersten und den zweiten Stift in ihrer jeweiligen indexierten Position zu verriegeln.

4. Erweiterbare Schließe (10; 100) nach Anspruch 3, wobei das erste und das zweite schwenkbare Blatt (20a, 20b; 120a, 120b) jeweils eine Rolle (24; 124) aufweisen, die gegen den ersten bzw. den zweiten Endabschnitt das flexiblen Blatts (17; 117) angeordnet ist, wenn sich die Schließe in einer geschlossenen Konfiguration befindet.

5. Erweiterbare Schließe (10; 100) nach Anspruch 4, wobei der distale Abschnitt des ersten und des zweiten schwenkbaren Blatts (20a, 20b; 120a, 120b) jeweils ein Organ (45; 145) zur Befestigung an den Strängen des Armbands aufweist, und wobei die proximalen Abschnitte des ersten und des zweite schwenkbaren Blatts (20a, 20b; 120a, 120b) jeweils die Rolle (24; 124) aufweisen, wobei die Rolle jedes schwenkbaren Blatts dazu geeignet ist, den entsprechenden Endabschnitt des flexiblen Blatts (17; 217) zu biegen und entlang eines Abschnitts des flexiblen Blatts zu rollen, wenn auf das Befestigungsorgan (45; 145) eine Kraft in einer Richtung ausgeübt ist, die dazu geeignet ist, die Schließe in eine auseinandergefaltete Konfiguration zu bringen.

6. Erweiterbare Schließe (10) nach einem der vorangehenden Ansprüche, wobei der Träger (12) vier Nuten (16a, 16b, 16c, 16d) aufweist, die an den jeweiligen Enden jeder der beiden Längskanten (14a, 14b) angeordnet sind, und wobei der erste und der zweite Stift (21a, 21b) durch das erste bzw. ein zweites schwenkbares Blatt (20a, 20b) verlaufen, wobei die beiden Enden jedes Stifts (21a, 21b) in zwei gegenüberliegenden Nuten (16a, 16b; 16c, 16d) angeordnet sind, wobei die Form von zwei gegenüberliegenden Nuten die mindestens zwei indexierten Positionen definiert.

7. Erweiterbare Schließe (10) nach dem vorangehenden Anspruch, wobei jede der vier Nuten (16a, 16b, 16c, 16d) gekrümmt ist und durch eine der beiden Längskanten (14a, 14b) des Trägers (12) verläuft.

8. Erweiterbare Schließe (10) nach einem der Ansprüche 3 bis 7, wobei jedes des ersten und des zweiten schwenkbaren Blatts (20a, 20b) einen Körper (31) und zwei Arme (34) aufweist, die sich in der Verlängerung der Seitenkanten des Körpers (31) erstrecken, um ein Fenster (32) auszubilden, um das Kippen jedes schwenkbaren Blatts (20a, 20b) zu ermöglichen, sodass der entsprechende Stift (21a, 21b) mit dem flexiblen Blatt (17) in Kontakt kommen kann.

9. Erweiterbare Schließe (10) nach dem vorangehenden Anspruch und nach Anspruch 4, wobei ein Endabschnitt jedes der beiden Arme (34) ein erstes Durchgangsloch (35) aufweist, die einander gegenüberliegend angeordnet sind und in denen die beiden Segmente des entsprechenden Stifts (21a, 21b) angeordnet sind, wobei der Endabschnitt jedes der beiden Arme (34) ferner ein zweites Loch (36) aufweist, die einander gegenüberliegend angeordnet sind und in denen die Enden einer Achse untergebracht sind, um die die Rolle (24) drehbar montiert ist.

10. Erweiterbare Schließe (100) nach einem der Ansprüche 1 bis 5, wobei der Träger (112) vier Löcher (116a, 116b, 116c, 116d) aufweist, die an den jeweiligen Enden der beiden Längskanten (114a, 114b) angeordnet sind, wobei die beiden Enden jedes Stifts (121a, 121b) in den beiden gegenüberliegenden Löchern (116a, 116b; 116c, 116d) aufgenommen sind und wobei jedes des ersten und des zweiten schwenkbaren Blatts (120a, 120b) zwei Arme (134) aufweist, die jeweils eine erste Nut (138) aufweisen, die einander gegenüberliegend angeordnet sind und durch die der entsprechende Stift (121a, 121b) verläuft, und wobei sich die beiden Segments des Stifts in den beiden gegenüberliegenden ersten Nuten (138) befinden und die Form der ersten Nuten so bestimmt wurde, dass sich die beiden Segmente des Stifts (121a, 121b) entlang der Nuten (138) bewegen können, wenn das entsprechende schwenkbare Blatt in eine vorbestimmte Winkelposition in Bezug auf den Träger (112) gebracht wird, um den Stift (121a, 121b) aus einer ersten indexierten Position in eine zweite indexierte Position zu bringen.

11. Erweiterbare Schließe (100) nach Anspruch 10, wobei das erste und das zweite schwenkbare Blatt (120a, 120b) jeweils eine Rolle (124) aufweisen, die drehbar auf einer Achse (125) montiert sind, wobei jede Rolle (124) gegen den ersten bzw. den zweiten Endabschnitt des flexiblen Blatts (117) angeordnet ist, wenn sich die Schließe in einer geschlossenen Konfiguration befindet, und wobei die beiden Arme (34) des ersten und des zweiten schwenkbaren Blatts (120a, 120b) jeweils eine zweite Nut (137) aufweisen, die einander gegenüberliegend angeordnet sind und durch die die jeweiligen Enden der Achse (125) der Rolle (124) verlaufen.

12. Erweiterbare Schließe (100) nach Anspruch 11, wobei das erste und das zweite schwenkbare Blatt (120a, 120b) jeweils ein Verbindungsstück (128) aufweisen, das ein Durchgangsloch (130) aufweist, durch das der jeweilige Stift (121a, 121b) des ersten bzw. des zweiten schwenkbaren Blatts (120a, 120b) verläuft, wobei das Verbindungsstück (128) ferner zwei Hörner (129) aufweist, die jeweils ein Durchgangsloch (129a) aufweisen, wobei ein erstes und ein zweites Segment der Achse (125) der Rolle (124) im jeweiligen Loch (129a) jedes Horns (129) angeordnet sind.

13. Erweiterbare Schließe (100) nach Anspruch 11 oder 12, wobei der jeweilige Stift (121a, 121b) und die Achse (125) der Rolle (124) jedes des ersten und des zweiten schwenkbaren Blatts (120a, 120b) so angeordnet sind, dass sie sich während des Schwenkens des ersten und des zweiten schwenkbaren Blatts (120a, 120b) gemeinsam entlang der ersten bzw. der zweiten Nut (138, 137) bewegen, sodass die durch den ersten und den zweiten Endabschnitt des flexiblen Blatts (117) auf die Rolle (124) des ersten bzw. des zweiten schwenkbaren Blatts (120a, 120b) ausgeübte Kraft konstant bleibt, wenn sich die Schließe in einer geschlossenen Konfiguration befindet, und zwar unabhängig von der indexierten Position des ersten und des zweiten schwenkbaren Blatts (120a, 120b).

14. Armband mit der erweiterbaren Schließe nach einem der vorangehenden Ansprüche.

15. Uhr mit dem Armband nach Anspruch 14.

## Claims

1. An extendable clasp (10; 100; 200; 300) with folding buckle for a bracelet comprising:
- a support (12; 112; 212) with two longitudinal edges (14a, 14b; 114a, 114b; 214a, 214b),
- at least one flexible blade (17; 170; 270) rigidly connected to the support, the flexible blade having at least one end portion,
- at least one pivoting blade (20a, 20b; 120a, 120b; 220; 320) with a proximal portion articulated with one end of the support by means of a rod (21a, 21b; 121a, 121b; 221) and a distal portion designed to be connected to one of the halves of a bracelet, and
the flexible blade being designed to exert a force on said at least one pivoting blade to press the pivoting blade against the support (12; 112; 212) and hold the clasp in a closed state, the claps being **characterized by**:
- an indexing mechanism for adjusting the bracelet for comfort that is designed to move the rod (21a, 21b; 121a, 121b; 221) relative to the support (12) or relative to said at least one pivoting blade (121a, 121b) in order to position the rod in one of at least two indexed positions, and in that
- the flexible blade is arranged to lock the rod (21a, 21b; 121a, 121b; 221) in said indexed position.

2. The extendable clasp (200) according to claim 1, wherein the force exerted by the flexible blade (270) is transmitted to the pivoting blade (220) by means of a roller (224) mounted rotatably on the pivoting blade, and wherein the other end of the support has a member (246) for attaching the other half of the bracelet.

3. The extendable clasp (10; 100) according to claim 1, including first and second pivoting blades (21a, 21b; 121a, 121b), each of which has a proximal portion and a distal portion, the proximal portions of the first and second pivoting blades being articulated respectively with first and second ends of the support (12; 112) by means of first and second rods (21a, 21b; 121a, 121b) respectively, the distal portions of the first and second pivoting blades being designed to be connected to the two halves of the bracelet,
the indexing mechanism being designed to move the first and second rods (21a, 21b; 121a, 121b) relative to the support (12) or relative to the first or second pivoting blade (120a, 120b) respectively in order to position each of the first and second rods in one of at least two indexed positions, and
the flexible blade (17; 170) being designed firstly to exert a force on the first and second pivoting blades (20a, 20b; 120a; 120b) to press said pivoting blades against the support (12; 112) and hold the clasp in a closed state, and secondly to lock the first and second rods in the respective indexed positions.

4. The extendable clasp (10; 100) according to claim 3, wherein each of the first and second pivoting blades (20a, 20b; 120a, 120b) has a roller (24; 124) arranged respectively against the first and second end portions of the flexible blade (17; 117) when the clasp is in a closed state.

5. The extendable clasp (10; 100) according to claim 4, wherein each distal portion of the first and second pivoting blades (20a, 20b; 120a, 120b) has a member (45; 145) for attaching the halves of the bracelet, and wherein each proximal portion of the first and second pivoting blades (20a, 20b; 120a, 120b) includes the roller (24; 124), the roller of each pivoting blade being designed to bend the corresponding end portion of the flexible blade (17; 217) and to roll along a portion of said flexible blade when a force is exerted on the attachment member (45; 145) in a direction liable to bring the clasp into a deployed state.

6. The extendable clasp (10) according to one of the preceding claims, wherein the support (12) has four grooves (16a, 16b, 16c, 16d) arranged at the respective ends of each of the two longitudinal edges (14a, 14b), and wherein the first and second rods (21a, 21b) traverse respectively the first and second pivoting blades (20a, 20b), the two ends of each rod (21a, 21b) being seated in two opposing grooves (16a, 16b; 16c, 16d), and the shape of the two opposing grooves defining said at least two indexed positions.

7. The extendable clasp (10) according to the preceding claim, wherein each of the four grooves (16a, 16b, 16c, 16d) is curved and passes all the way through one of the longitudinal edges (14a, 14b) of the support (12).

8. The extendable clasp (10) according to one of claims 3 to 7, wherein each of the first and second pivoting blades (20a, 20b) has a body (31) and two arms (34) extending the lateral edges of the body (31) to form a window (32) enabling each pivoting blade (20a, 20b) to pivot, thereby enabling the corresponding rod (21a, 21b)to come into contact with the flexible blade (17).

9. The extendable clasp (10) according to the preceding claim and claim 4, wherein an end portion of each of the two arms (34) has a first through-hole (35), said holes being arranged opposite one another and receiving two segments of the corresponding rod (21a, 21b), the end portion of each of the two arms (34) also having a second hole (36), said holes being arranged opposite one another and receiving the ends of a shaft about which the roller (24) is mounted pivotingly.

10. The extendable clasp (100) according to one of claims 1 to 5, wherein the support (112) has four holes (116a, 116b, 116c, 116d) arranged at the respective ends of each of the two longitudinal edges (114a, 114b), the two ends of each rod (121a, 121b) being seated in two opposing holes (116a, 116b; 116c, 116d), and wherein each of the first and second pivoting blades (120a, 120b) has two arms (134), each having a first groove (138), said grooves being arranged opposite one another and being traversed by the corresponding rod (121a, 121b), and wherein the two segments of said rod are in the two first opposing grooves (138) and the shape of said first grooves is such that the two segments of said rod (121a, 121b) can move along said grooves (138) when the corresponding pivoting blade is brought into a predetermined angular position in relation to the support (112) in order to move said rod (121a, 121b) from a first indexed position to a second indexed position.

11. The extendable clasp (100) according to claim 10, wherein each of the first and second pivoting blades (120a, 120b) has a roller (124) that is mounted pivotingly on a shaft (125), each roller (124) being arranged respectively against the first and second end portions of the flexible blade (117) when the clasp is in a closed state, and wherein each of the two arms (34) of the first and second pivoting blades (120a, 120b) has a second groove (137), said grooves being arranged opposite one another and being traversed by the respective ends of the shaft (125) of the roller (124).

12. The extendable clasp (100) according to claim 11, wherein each of the first and second pivoting blades (120a, 120b) has a linking part (128) with a through-hole (130) traversed by the respective rod (121a, 121b) of said first and second pivoting blades (120a, 120b), the linking part (128) also having two lugs (129) each of which has athrough-hole (129a), first and second segments of the shaft (125) of the roller (124) being arranged in the respective hole (129a) of each lug (129).

13. The extendable clasp (100) according to claim 11 or 12, wherein the respective rod (121a, 121b) and the shaft (125) of the roller (124) of each of the first and second pivoting blades (120a, 120b) are designed to move together along the first and second grooves (138, 137) respectively when the first and second pivoting blades (120a, 120b) are pivoted, such that the force exerted by the first and second end portions of the flexible blade (117) on the roller (124) of the first and second pivoting blades (120a, 120b) respectively remains constant when the clasp is in a closed state, regardless of the indexed position of the first and second pivoting blades (120a, 120b).

14. A bracelet including the extendable clasp according to any one of the preceding claims.

15. A watch including the bracelet according to claim 14.
